# EUROPÄISCHE PATENTANMELDUNG

(11) **EP 4 385 634 A1**
(43) Veröffentlichungstag der Anmeldung: **19.06.2024**
(21) Anmeldenummer: 22213572.5
(22) Anmeldetag: 14.12.2022
(51) Int. Cl.: B07C 5/34, B07C 5/342

(54) **KLASSIFIZIERUNGSVORRICHTUNG UND -VERFAHREN**

(71) Anmelder: Sesotec GmbH, 94513 Schönberg (DE)
(72) Erfinder: Eder, Tobias, 94556 Neuschönau (DE); Hanus, Andreas, 94258 Frauenau (DE); Marx, Thomas, 94258 Frauenau (DE)
(74) Vertreter: Glück Kritzenberger Patentanwälte PartGmbB

(57) **Zusammenfassung**

Die Erfindung betrifft eine Klassifizierungsvorrichtung (10) für fehlerhafte Objekte (20) aus einem Objektstrom, umfassend ein Förderband (12, 14, 16), eine Detektionsvorrichtung (22) mit einer Auswertevorrichtung (32),
wobei das Förderband (12, 14, 16) den Objektstrom durch den Erfassungsbereich der Detektionsvorrichtung (22) hindurchführt und die Detektionsvorrichtung (22) folgende Komponenten aufweist:
- zwei Emissionsvorrichtungen, die mit Bezug auf die Förderebene auf gegenüberliegenden Seiten des Fördergurtes des Förderbands (14) angeordnet sind, und eine auf einer Seite (a) des Fördergurts (14) angeordnete Sensorvorrichtung (28),

wobei die Sensorvorrichtung (26) aus der von der ersten Emissionsvorrichtung (28) abgestrahlten und an dem Objekt (20) reflektierten Strahlung ein Reflexionssignal bildet und aus der von der zweiten Emissionsvorrichtung (30) abgestrahlten und das Objekt (20) und den Fördergurt (14) durchstrahlenden Strahlung ein Transmissionssignal bildet,
wobei die Auswertevorrichtung (32) mit der Sensorvorrichtung (26) verbunden und ausgebildet ist, in Abhängigkeit von dem Reflexionssignal und dem Transmissionssignal ein Klassifizierungssignal zur Klassifizierung der Objekte (20) aus dem Objektstrom zu erhalten.

## Beschreibung

Die vorliegende Erfindung betrifft eine Klassifizierungsvorrichtung, um unterschiedliche Objekte, insbesondere Fremdstoff, z.B. Metall enthaltende Objekte, in einem Objektstrom zu ermitteln und unterschiedlichen Objektklassen, im einfachsten Fall den beiden Klassen der fehlerfreien und fehlerhaften Objekte, zuzuordnen. Die Klassifizierungsvorrichtung umfasst wenigstens ein Förderband und eine Detektionsvorrichtung mit einer Auswertevorrichtung, wobei das Förderband ausgebildet ist, um den Objektstrom durch den Erfassungsbereich der Detektionsvorrichtung hindurch zu führen.

Bislang werden Produkte in folgender Weise klassifiziert, z.B. in unterschiedliche Farben, in transparent/nicht transparent oder in fehlerhaft/nicht fehlerhaft. Die Detektionsvorrichtung enthält in der Regel eine Emissionsvorrichtung bzw. Strahlungsquelle und eine Sensorvorrichtung, welche die von der Emissionsvorrichtung emittierte auf dem Objekt auftreffende und von diesem reflektierte Strahlung erfasst. Die Auswertevorrichtung wertet die von der Sensorvorrichtung detektierte Strahlung in der Regel durch einen Vergleich mit Referenzwerten aus und ordnet die detektierten Objekte unterschiedlichen Objektklassen zu. Optional kann es vorgesehen sein, dass mittels der Klassifizierung Objekte einer bestimmten Klasse, z.B. bestimmte Farben, transparent oder intransparent oder fehlerhafte Objekte, von dem Förderband zu entfernen oder auf unterschiedliche Transportwege aufzuteilen.

Bei diesem Verfahren ist es nachteilhaft, dass die Bestimmung der Eigenschaften eines Objekts nur ungenügend erfasst werden.

Es ist daher Aufgabe der Erfindung, eine Klassifizierungsvorrichtung zu schaffen, die eine verbesserte Erfassung der Objekteigenschaften der Objekte ermöglicht, um somit ein besseres Klassifizierergebnis zu erhalten. Diese Aufgabe wird durch eine Klassifizierungsvorrichtung gemäß Anspruch 1 und durch ein Verfahren gemäß Anspruch 12 gelöst. Vorteilhafte Weiterbildungen der Erfindung sind Gegenstand der zugeordneten abhängigen Ansprüche. Vorteilhafte Ausführungsformen der Erfindung sind ebenfalls in der Beschreibung und in den Zeichnungen beschrieben.

Erfindungsgemäß umfasst die Klassifizierungsvorrichtung wenigstens ein Förderband und eine Detektionsvorrichtung mit einer Auswertevorrichtung. Das Förderband ist ausgebildet, um mittels eines umlaufenden Fördergurts den Objektstrom durch den Erfassungsbereich der Detektionsvorrichtung hindurch zu führen. Die Detektionsvorrichtung umfasst folgende Komponenten:
- eine erste optische Emissionsvorrichtung, die mit Bezug auf die Förderebene auf einer ersten Seite des Fördergurtes angeordnet ist,
- eine zweite optische Emissionsvorrichtung, die mit Bezug auf die Förderebene auf einer der ersten Seite gegenüberliegenden zweiten Seite des Fördergurtes angeordnet ist, und
- eine auf einer Seite des Fördergurtes angeordnete Sensorvorrichtung zum Empfang der von beiden optischen Emissionsvorrichtungen emittierten Strahlung. Die Sensorvorrichtung ist dabei ausgebildet, aus der von der ersten Emissionsvorrichtung abgestrahlten und an dem Objekt reflektierten Strahlung ein Reflexionssignal zu bilden, und aus der von der zweiten Emissionsvorrichtung abgestrahlten und das Objekt und das Förderband durchstrahlenden Strahlung ein Transmissionssignal zu bilden. Die Auswertevorrichtung ist mit der Sensorvorrichtung verbunden und ausgebildet, in Abhängigkeit von dem Reflexionssignal und dem Transmissionssignal ein Klassifizierungssignal zu bilden, um die detektierten Objekte unterschiedlichen Objektklassen zuzuordnen. Hierbei ist der Fördergurt zumindest im Erfassungsbereich der Sensorvorrichtung transparent oder transluzent ausgebildet, um den Durchtritt der von der zweiten Emissionsvorrichtung emittierten Strahlen durch wenigstens ein Trum bzw. den Fördergurt des Förderbandes hindurch auf die Sensorvorrichtung zu ermöglichen.

Hierdurch können Objekte aufgrund von Eigenschaften klassifiziert werden, die sich im Reflexionsverhalten der Objekte als auch in deren Transmissionsverhalten widerspiegeln. Auf diese Weise können z.B. Objekte unterschiedlicher Farben oder transparente und nicht transparente Objekte klar erkannt und gegebenenfalls voneinander getrennt werden. Die erfindungsgemäße Klassifizierungsvorrichtung nutzt somit die Reflexionseigenschaften als auch die Transmissionseigenschaften der Objekte, um diese zu beurteilen und zu klassifizieren, d.h. mehreren Objektklassen zuzuordnen. Die Klassifizierungsvorrichtung kann dazu dienen, lediglich festzustellen welchen Produktklassen die zu klassifizierenden Objekte zuzuordnen sind, z.B. Farbe oder Transparenz, insbesondere beim Kunststoff- und Glas-Recycling. Das Klassifizierungssignal kann auch dazu dienen, die den unterschiedlichen Klassen zugeordneten Objekte unterschiedlichen Transportwegen zuzuführen. Somit können mittels des Klassifizierungssignals auch Produktweichen oder Ausblaß- und Ausstoßelemente angesteuert werden, um dies zu realisieren. Im einfachsten Fall ist die Klassifizierung eine Aussonderung.

Transluzenz ist eine abgeschwächte Transparenz, also nicht vollständig transparent, wie z.B. Glas. Ein Transluzenz reicht für den Fördergurt im Erfassungsbereich aus, um die Transmissionseigenschaften zu beurteilen. Eine Transparenz wird auch bei einem Fördergurt schlecht zu erhalten sein, vielleicht eher noch bei einem Gliederband aus Hartkunststoff- oder Glas-Gliedern.

Vorzugsweise sind die Sensorvorrichtung und die erste Emissionsvorrichtung oberhalb des Fördergurts des Förderbands angeordnet und die zweite Emissionsvorrichtung unterhalb des Fördergurtes. Dies hat den Vorteil, dass oberhalb des Fördergurtes mehr Platz ist und die Sensorvorrichtung geschützt und gut zugänglich in einem Gehäuse angeordnet zu werden, welches sich oberhalb des Fördergurtes des Lasttrums erstreckt. Zwischen dem Fördergurt des Lasttrums und des Leertrums ist in der Regel weniger Platz, und dieser ist nicht so gut zugänglich. Deshalb wird dort nur die zweite Emissionsvorrichtung für die Transmissionsvorrichtung angeordnet. Vorzugsweise ist diese an einer lösbaren Halterung unterhalb des Fördergurtes befestigt, welche sich seitlich aus dem Förderband entfernen lässt. Damit ist auch die zweite Emissionsvorrichtung für Wartungsarbeiten gut zugänglich.

Vorzugsweise sind die beiden Emissionsvorrichtungen alternierend getaktet betrieben, so dass von der Sensorvorrichtung die Transmissionsstrahlung und die Reflexionsstrahlung im Zeitmultiplexverfahren alternierend erhalten wird, was eine einfachere Auflösung und Auswertung der beiden empfangenen Strahlungsarten ermöglicht. Vorteilhaft ist zudem, dass beide Emissionsvorrichtungen mit der gleichen Wellenlänge betrieben werden können, was ohne Zeitmultiplex nicht möglich ist. Hier wäre eine Aufsplittung dann über die unterschiedliche Wellenlänge der ersten und zweiten Emissionsvorrichtung möglich.

Optional kann das Klassifizierungssignal verwendet werden, um eine Entfernungseinrichtung anzusteuern, um einer bestimmten Klasse zugordnete Objekte, z.B. Fremdstoff enthaltende Objekte aus dem Objektstrom auszusondern. So können im einfachsten Fall durch die Klassifizierungsvorrichtung Objekte ausgesondert werden, wenn ihre Reflexions- und Transmissionseigenschaften nicht in vorgegebenen Sollwertbereichen liegen. Die Nutzung der Transmissionseigenschaften der Objekte kann zum Beispiel dazu dienen, innere Eigenschaften in den Objekten, wie zum Beispiel Farbe, Transparenz oder dergleichen, zu erfassen, die durch eine reine Reflexionsmessung nicht erkannt würden. Auf diese Weise wird das Sortierergebnis, insbesondere bei der Aufteilung zwischen Gut-Produkten und Schlecht-Produkten, deutlich verbessert. Statt einer Entfernungseinrichtung können auch mehrere Produktweichen durch das Klassifizierungssignal angesteuert werden, um die unterschiedlichen Klassen zugeordneten Objekte unterschiedlichen Transportwegen zuzuführen.

In einer vorteilhaften Weiterbildung der Erfindung ist die Entfernungseinrichtung durch ein Ablenk-, Ausstoß- oder Ausblaselement gebildet, welches das Objekt von dem Förderband oder auch später entfernt. Auf diese Weise können durch die Klassifizierungsvorrichtung Schlecht-Produkte von Gut-Produkten in einfacher und bekannter Weise abgesondert werden.

Das Förderband weist entweder einen umlaufenden Fördergurt oder ein umlaufendes Gliederband auf. Die Aussagen der Anordnung der Emissionsvorrichtungen und der Sensorvorrichtung mit Bezug auf den Fördergurt treffen insoweit in gleicher Weise auf das Gliederband zu. Der Fördergurt oder die Glieder des Gliederbandes sind dann zumindest in einem zur Detektion erforderlichen Teilbereich aus einem zumindest teilweise transparenten oder transluzenten Polymermaterial gebildet. Auf diese Weise ist es den von der zweiten Emissionsvorrichtung abgegebenen Strahlen möglich, durch den Fördergurt beziehungsweise das Gliederband hindurchzutreten, um zur Sensorvorrichtung zu gelangen, die auf der anderen Seite des Fördergurtes bzw. Gliederbandes angeordnet ist.

In diesem Fall ist die zweite Emissionsvorrichtung vorzugsweise zwischen einem oberen Lasttrum und einem unteren rücklaufenden Leertrum des Förderbands angeordnet. Dies hat den Vorteil, dass die Transmissionsstrahlen nur einmal den Fördergurt durchdringen brauchen, nämlich im Lasttrum, auf dem sich der Objektstrom befindet. Die Transmissionsstrahlen müssen somit nicht sowohl das Lasttrum als auch das Leertrum durchdringen, bevor sie auf die Sensorvorrichtung auftreten. Dies verringert die Anforderungen an die Durchsichtigkeit des Förderbands.

Vorzugsweise ist die Auswertevorrichtung ausgebildet, das Reflexionssignal mit ersten Referenzwerten und das Transmissionssignal mit zweiten Referenzwerten zu vergleichen, und das Klassifizierungssignal in Abhängigkeit davon zu bilden, ob beide Vergleichsergebnisse innerhalb vordefinierter Sollwertbereiche liegen. Auf diese Weise kann zum Beispiel definiert werden, wie stark die das Objekt durchdringende Strahlung abgeschwächt werden darf, damit es nicht als fehlerhaft erkannt wird, oder wie stark die Dämpfungsunterschiede in benachbarten Stellen des Objekts bei der Transmissionsstrahlung sein dürfen, um nicht als Schlecht-Produkt erkannt zu werden. Fremdmaterial in den Objekten bzw. Produkten, ob es nun Lebensmittel oder andere Produkte sind, zeichnen sich in der Regel durch einen von dem inneren Aufbau des Objekts differierenden Transmissionswert aus. Die Referenzwerte können auch durch komplexere Referenzwertbereiche gebildet sein.

Somit kann eine Fehlerhaftigkeit erkannt werden, wenn entweder im Vergleich zu einem fehlerfreien Referenzobjekt die Strahlung durch das Objekt durch die Anzahl und/oder die Größe der darin befindlichen Fremdmaterialien zu stark abgeschwächt wird, oder wenn die Dämpfung beim Durchtritt durch das Material zu inhomogen ist, was ebenfalls darauf hindeutet, dass Fremdstoffe in dem Objekt vorhanden sind. Diese Informationen können mit dem Wert aus der Reflexionsmessung kombiniert werden, die vor allem geeignet ist, oberflächenrelevante Fehler an den Produkten zu erkennen. Auf diese Weise wird das Gesamtergebnis des Sortier- beziehungsweise Aussortierprozesses erheblich verbessert.

Vorzugsweise ist die Sensorvorrichtung durch optische Sensoren, insbesondere durch eine Zeilenkamera gebildet, die in der Lage sind, die von beiden Emissionsvorrichtungen abgegebene Strahlung zu detektieren und daraus ein insbesondere elektrisches Signal für die Auswertevorrichtung zu erzeugen.

Vorzugsweise beide Emissionsvorrichtungen durch lineare oder flächige Strahlungsquellen, insbesondere lineare LED-Arrays gebildet, die quer zur Förderrichtung angeordnet sind. Auf diese Weise kann in Verbindung mit der ebenfalls quer zur Förderrichtung angeordneten Zeilenkamera als Sensorvorrichtung eine hohe örtliche Auflösung der Detektion quer zur Förderrichtung erreicht werden, um damit Unterschiede in der Dämpfung der Transmissions- und Reflexionsstrahlung an unterschiedlichen Stellen des Objekts aufzulösen. Auch dies ist insbesondere für die Beurteilung von Objektklassen äußerst relevant, die eine hohe Auflösung verlangen, z.B. Inhomogenität. Für die örtliche Auflösung in Förderrichtung ist die Taktrate der Detektion als auch die Fördergeschwindigkeit maßgebend. Durch ein Strahlungsquellenarray lassen sich zudem hohe Bestrahlungsstärken realisieren.

Vorzugsweise sind die beiden optischen Emissionsvorrichtungen zur Emission von Strahlung unterschiedlicher Wellenlänge ausgebildet. So kann die erste Emissionsvorrichtung ausgebildet sein, kurzwelligere Strahlung zu emittieren, während die zweite Emissionsvorrichtung zur Emission der langwelligeren Strahlung ausgebildet ist. Dies hat den Vorteil, dass kurzwelligere Strahlung leichter an Objekten reflektiert wird während langwelligere Strahlung besser Objekte als auch das Förderband durchstrahlen kann. Somit unterstützt auch die Wellenlänge der verwendeten Strahlung den entsprechenden Einsatzzweck der Reflexionsmessung und Transmissionsmessung.

Vorzugsweise emittieren die beiden Emissionsvorrichtungen Strahlung mit einer Wellenlänge im Bereich von 360 nm bis zu 950 nm, insbesondere 450 nm bis 750 nm, wobei die erste Emissionsvorrichtung eher im kurzwelligeren Wellenlängenbereich emittiert, während die zweiten Emissionsvorrichtung eher im langwelligeren Bereich emittiert.

Die Erfindung betrifft auch ein Verfahren zum Klassifizieren von Objekten in einem Objektstrom, welcher auf einem Förderband durch den Erfassungsbereich einer Detektionsvorrichtung (22) hindurch transportiert wird, wobei in der Detektionsvorrichtung die Objekte detektiert und mehreren Klassen zugeordnet werden. Die Detektionsvorrichtung bestrahlt die im Erfassungsbereich befindlichen Objekte mittels einer ersten und zweiten optischen Emissionsvorrichtung, welche mit Bezug auf die Förderebene auf unterschiedlichen Seiten des Fördergurts des Förderbands angeordnet sind. Eine Sensorvorrichtung empfängt eine von der ersten Emissionsvorrichtung emittierte und von den Objekten reflektierte Reflexionsstrahlung und generiert daraus ein Reflexionssignal. Sie empfängt darüber hinaus eine von der zweiten Emissionsvorrichtung emittierte und durch die Objekte hindurchtretende Transmissionsstrahlung und generiert daraus ein Transmissionssignal. Das Reflexionssignal und das Transmissionssignal werden von einer mit der Sensorvorrichtung verbundenen Auswertevorrichtung zu einem Klassifizierungssignal ausgewertet, um die einzelnen Objekte verschiedenen Klassen zuzuordnen. Hierbei wird ein zumindest teilweise transparenter oder transluzenter Fördergurt verwendet, um den Durchtritt der Transmissionsstrahlung durch den Fördergurt hindurch zu ermöglichen.

Dieses Verfahren beschreibt verfahrenstechnisch die Erfindung, wie sie bereits im Zusammenhang mit der erfindungsgemäßen Klassifizierungsvorrichtung beschrieben worden ist, nämlich die gleichzeitige Nutzung der Reflexions- und Transmissionseigenschaften der Objekte unter Verwendung eines transparenten oder transluzenten Fördergurtes, um das Sortierergebnis in einem Klassifizierungsvorgang zu verbessern. Hinsichtlich weiterer Charakteristiken und Vorteile der Erfindung wird auf die obige Beschreibung der Klassifizierungsvorrichtung Bezug genommen.

Vorzugsweise wird die erste Emissionsvorrichtung auf der gleichen Seite wie die Sensorvorrichtung angeordnet, um die Reflexionsstrahlung zu erhalten. Die Transmissionsstrahlung wird von einer zweiten Emissionsvorrichtung abgegeben, die bezüglich der Förderebene auf der gegenüberliegenden Seite des Lasttrums des Förderbandes angeordnet ist. Üblicherweise sind sowohl die Sensorvorrichtung als auch die erste Emissionsvorrichtung auf der Oberseite des Fördergurtes des Förderbandes angeordnet, während die zweite Emissionsvorrichtung auf der Unterseite des Fördergurtes oder Gliederbands angeordnet ist.

Durch Verwendung kurzwelligerer Strahlung der ersten Emissionsvorrichtung für die Reflexionsstrahlung und langwelligerer Strahlung der zweiten Emissionsvorrichtung für die Transmissionsstrahlung können die Wellenlängen auf die spezielle Aufgabe Reflexion und Transmission optimiert werden. Langwelligere Strahlung wird somit in Stoffen weniger absorbiert als kurzwelligere Strahlung, weshalb sich langwelligere Strahlung für die Transmission eignet.

Vorzugsweise wird die zweite Emissionsvorrichtung auf der Unterseite des Fördergurtes zwischen dem Lasttrum und dem rücklaufenden Leertrum des Förderbandes angeordnet, so dass der Fördergurt nur einmal von der Strahlung durchstrahlt werden muss. Hierfür wird ein Förderband verwendet, welches zumindest im Erfassungsbereich der Sensorvorrichtung zumindest teilweise transparent oder transluzent ist und somit genug Strahlung von der zweiten Emissionsvorrichtung zur Sensorvorrichtung hindurchtreten lässt, dass dieser in der Lage ist, die durch das Objekt und durch ein Trum des Förderbands hindurchtretende Strahlung auszuwerten.

In einer Klassifizierungsvorrichtung, die für die Entfernung von Schlecht-Produkten aus einem Produktstrom ausgebildet ist, wird von der Auswertevorrichtung mittels des Klassifizierungssignals eine Entfernungseinrichtung, z.B. eine Ableit- oder Ausblasvorrichtung angesteuert, welche die auszusondernden Produkte von dem Förderband entfernt. Dies führt dazu, dass auf dem Förderband nur Produkte einer oder mehrerer bestimmter Klassen, z.B. einwandfreie Produkte, kurz Gut-Produkte, verbleiben, während fehlerhafte Produkte, kurz Schlecht-Produkte, von dem Förderband entweder durch Klappen, Stößel oder Ausblaselemente entfernt werden.

Es ist für den Fachmann offensichtlich, dass die oben beschriebenen Merkmale der Erfindung in beliebiger Weise miteinander kombiniert werden können, sofern sich diese nicht widersprechen. Begriffsdefinitionen: Förderband: Transportvorrichtung mit einem zwischen zwei Umlenkrollen endlos laufenden Fördergurt oder Gliederband.

Folgende Begriffe werden synonym verwendet: Entfernungseinrichtung - Ableitvorrichtung - Ausblasvorrichtung - Ausstoßstempel; Sensorvorrichtung - Sensorarray- Zeilenkamera; Objekt - Produkt; Gut-Produkt - Produkt mit erwünschten Eigenschaften; Schlecht-Produkt - auszusonderndes Produkt mit unerwünschten Eigenschaften; Emissionsvorrichtung - Strahlungsquelle - LED-Array; Emissionsvorrichtung - optische Emissionsvorrichtung;

Es versteht sich, dass einzelne Komponenten wie die Sensorvorrichtung oder die Emissionsvorrichtungen bzw. die Entfernungseinrichtung auch mehrfach vorhanden sein können.

Die Erfindung wird nachfolgend beispielsweise durch die schematische Zeichnung beschrieben. In dieser zeigen:
- Fig. 1: eine schematische Seitenansicht einer erfindungsgemäßen Klassifizierungsvorrichtung,
- Fig. 2: eine Aufsicht auf die Klassifizierungsvorrichtung aus Fig. 1,
- Fig. 3: den genaueren Strahlenverlauf der Detektionsvorrichtung zwischen den Emissionsvorrichtungen und der Sensorvorrichtung bei Verwendung von Strahlung unterschiedlicher Wellenlänge für die Transmission und die Reflexion, und
- Fig. 4: eine Detektionsvorrichtung mit einer mit einem ersten und zweiten Sensorarray für die Realisierung einer örtlichen Auflösung der Reflexions- und Transmissionsstrahlung.

Fig. 1 zeigt eine Klassifizierungsvorrichtung 10 mit einem umlaufenden Förderband 12, welches ein oberes Lasttrum 14 und ein unteres rücklaufendes Leertrum 16 aufweist. Die Bewegungsrichtung des Förderbandes 12 ist mit Pfeilen dargestellt.

Die Klassifizierungsvorrichtung 10 hat des Weiteren einen am Anfang des Förderbandes 12 angeordneten Aufgabetrichter 18 zur Aufgabe von Objekten 20 auf das Lasttrum 14 des Förderbands 12. Diesem Aufgabetrichter 18 ist in Förderrichtung eine Detektionsvorrichtung 22 nachgeordnet, die in einem Gehäuse 24 über dem Förderband 12 angeordnet ist. Die Detektionsvorrichtung 22 enthält eine Sensorvorrichtung 26, die in dem Gehäuse 24 derart angeordnet ist, dass sie vorzugsweise in einem Winkel von etwa 25° bis 90° auf die Oberfläche des Förderbandes 12 gerichtet ist. Die Detektionsvorrichtung 22 enthält weiterhin eine ersten Emissionsvorrichtung 28, z.B. ein lineares LED-Array quer zur Förderrichtung, die in dem Gehäuse 24 vorzugsweise in etwa spiegelsymmetrisch zu der Sensorvorrichtung 26 angeordnet ist, und eine zweiten Emissionsvorrichtung 30, die unterhalb des Lasttrums 14 des Förderbandes 12 derart angeordnet ist, dass sie direkt auf die Sensorvorrichtung 26 emittiert.

Das Förderband 12 ist zumindest im Detektionsbereich der Sensorvorrichtung 26 wenigstens soweit transparent oder transluzent ausgebildet, dass die von der zweiten Emissionsvorrichtung 30 emittierte Strahlung sowohl durch das Lasttrum 14 des Förderbandes 12 als auch durch das Objekt 20 zu der Sensorvorrichtung 26 gelangen kann.

Die Sensorvorrichtung 26 erzeugt aus der Strahlung die von der ersten Emissionsvorrichtung 28 emittiert und an den Objekten 20 reflektiert wird ein Reflexionssignal. Des Weiteren erzeugt die Sensorvorrichtung 26 aus der von der zweiten Emissionsvorrichtung 30 emittierten und das Lasttrum 14 des Förderbandes 12 und die Objekte durchsetzenden Strahlung ein Transmissionssignal. Die Sensorvorrichtung 26 ist mit einer Auswertevorrichtung 32 verbunden, die in Abhängigkeit von dem Reflexionssignal und dem Transmissionssignal ein Klassifizierungssignal bildet, mit dem eine Entfernungseinrichtung, z.B. ein Ausstoßstempel 34 zum Aussondern von fehlerhaften Produkten angesteuert werden kann.

Die Auswertevorrichtung 32 verknüpft somit die Reflexionssignale und Transmissionssignale, welche die Reflexionseigenschaften des Objekts als auch seine Transmissionseigenschaften widerspiegeln, was zu einer besseren Erkennung sowohl von äußeren als auch von inneren Eigenschaften im Objekt führt und damit zu einer wesentlich besseren Klassifizierung führt, z.B. zu einer genaueren Aussortierung von Schlecht-Produkten.

Im Falle der Betätigung des Ausstoßstempels 34 (siehe vor allem Fig. 2) fällt das Objekt 20 in einen Schlecht-Produktbehälter 36, während ordnungsgemäße Objekte 20 in einen Gut-Produktbehälter 38 am Ende des Förderbandes 12 gefördert werden.

Fig. 3 zeigt detaillierter den Strahlengang der beiden Emissionsvorrichtungen 28, 30 der Detektionsvorrichtung 22, die vorzugsweise mehrere quer zur Förderrichtung linear angeordnete Emissionsquellen, insbesondere LEDs aufweisen. Diese können zu Verbesserung der Auswertung mit unterschiedlicher Wellenlänge abstrahlen. So kann die zweite Emissionsvorrichtung 30 im Vergleich zur der ersten Emissionsvorrichtung eine langwelligere Strahlung 40a für die Transmission emittieren, welche besser dazu geeignet ist, das Objekt 20 und das Lasttrum 14 des Förderbandes 12 zu durchdringen. Hingegen emittiert die erste Emissionsvorrichtung 28 im Vergleich zur zweiten Emissionsvorrichtung eine kurzwelligere Strahlung 40b, welche besser an der Oberfläche des Objekts 20 reflektiert und dann von der Sensorvorrichtung 26 detektiert werden kann.

Zur Verbesserung der Auswertung können die erste und zweite Emissionsvorrichtung 28, 30 alternierend getaktet angesteuert werden und die Auswertvorrichtung 32 kann die von der Sensorvorrichtung bzw. Zeilenkamera 26 erhaltenen zeitlich alternierenden Signale einfach der Transmission und Reflexion zuordnen.

Fig. 4 zeigt eine Detektionsvorrichtung 22 analog Fig. 3, bei welcher die Emissionsvorrichtungen 28, 30 jeweils mehrere LEDs in linearer Abfolge horizontal quer zur Förderrichtung umfassen. Wie in Fig. 3 emittiert die unter dem Lasttrum liegende (und daher gestrichelt gezeichnete) zweite Emissionsvorrichtung 30 langwelligere Strahlung 40a für die Transmission. Diese langwelligere Strahlung durchdringt einen innerhalb von intransparenten Randbereichen 42 liegenden transparenten oder transluzenten Teil 44 des Lasttrums 14 und das Objekt 20. Die erste Emissionsvorrichtung 28 emittiert kurzwelligere Strahlung 40b für die Reflexion an der Oberfläche der Objekte 20. Aufgrund der Ausbildung als lineares LED-Array sind die emittierten Strahlenbündel breiter und deckt daher eine größere Breite des Förderbandes 12 ab. Sie können somit Objekte detektieren, die seitlich auf dem Förderband 12 versetzt angeordnet sind. Hier ist die Sensorvorrichtung 26 als Zeilenkamera ausgebildet, das heißt, sie hat horizontal und quer zur Förderrichtung in linearer Abfolge eine Vielzahl von kleinen nebeneinander angeordneten Einzelsensoren, so dass sich auch eine hohe örtliche Auflösung des Detektionsbildes über den gesamten Bereich des Objekts erzielen lässt, was wiederum die Genauigkeit der Auswertung verbessert.

Vorzugsweise werden die erste und zweite Emissionsvorrichtung 28, 30 im Zeitmultiplexverfahren betrieben, so dass sich die von der Sensorvorrichtung 26 empfangene Reflexions- und Transmissionsstrahlung separat durch die Auswertevorrichtung 32 auswerten lassen.

Die Erfindung ist nicht auf das beschriebene Ausführungsbeispiel beschränkt, sondern kann innerhalb des Schutzbereichs der beigefügten Ansprüche variiert werden.

### Bezugszeichenliste:

- 10: Klassifizierungsvorrichtung
- 12: Förderband
- 14: oberes Lasttrum des Förderbandes
- 16: unteres rücklaufendes Leertrum des Förderbandes
- 18: Aufgabetrichter
- 20: Objekte - Produkte
- 22: Detektionsvorrichtung
- 22a: Detektionsvorrichtung für die Emission langwelliger und kurzwelligerer Strahlung
- 24: Gehäuse der Detektionsvorrichtung
- 26: Sensorvorrichtung - Zeilenkamera quer zur Förderrichtung
- 28: erste Emissionsvorrichtung (Reflexionsmessung) - Strahlungsquelle - LED-Array
- 30: zweite Emissionsvorrichtung (Transmissionsmessung) - Strahlungsquelle - LED Array
- 32: Auswertevorrichtung
- 34: Entfernungseinrichtung - Ausstoßstempel
- 36: Schlecht-Produktbehälter
- 38: Gut-Produktbehälter
- 40a: langwelligere Strahlung von der zweiten Emissionsvorrichtung (Transmission)
- 40b: kurzwelligere Strahlung von der ersten Emissionsvorrichtung (Reflexion)
- 42: intransparente Seitenbereiche des Förderbands
- 44: transparenter oder transluzenter Bereich des Förderbands
- a: erste Seite (Oberseite) des Lasttrums des Förderbandes
- b: zweite Seite (Unterseite) des Lasttrums des Förderbandes

## Patentansprüche

1. Klassifizierungsvorrichtung (10) zur Klassifizierung von Objekten (20) aus einem Objektstrom, umfassend wenigstens ein Förderband (12, 14, 16) und eine Detektionsvorrichtung (22) mit einer Auswertevorrichtung (32),
wobei das Förderband (12, 14, 16) ausgebildet ist, um mittels eines umlaufenden Fördergurts den Objektstrom durch den Erfassungsbereich der Detektionsvorrichtung (22) hindurch zu führen,
wobei die Detektionsvorrichtung (22) folgende Komponenten aufweist:
- eine erste optische Emissionsvorrichtung (28), die mit Bezug auf die Förderebene auf einer ersten Seite (a) des Fördergurtes des Förderbands (14) angeordnet ist,
- eine zweite optische Emissionsvorrichtung (30), die mit Bezug auf die Förderebene auf einer der ersten Seite (a) gegenüberliegenden zweiten Seite (b) des Fördergurts (14) angeordnet ist, und
- eine auf einer Seite (a) des Fördergurts (14) angeordnete Sensorvorrichtung (26) zum Empfang der von beiden Emissionsvorrichtungen (28, 30) emittierten Strahlung,
wobei die Sensorvorrichtung (26) ausgebildet ist,
- aus der von der ersten Emissionsvorrichtung (28) abgestrahlten und an dem Objekt (20) reflektierten Strahlung ein Reflexionssignal zu bilden,
- aus der von der zweiten Emissionsvorrichtung (30) abgestrahlten und das Objekt (20) und den Fördergurt (14) durchstrahlenden Strahlung ein Transmissionssignal zu bilden,
wobei die Auswertevorrichtung (32) mit der Sensorvorrichtung (26) verbunden und ausgebildet ist, in Abhängigkeit von dem Reflexionssignal und dem Transmissionssignal ein Klassifiziersignal zur Klassifizierung der Objekte zu generieren, , wobei der Fördergurt (12, 14, 16) zumindest im Erfassungsbereich der Sensorvorrichtung (26) transparent oder transluzent (44) ausgebildet ist, um den Durchtritt der von der zweiten Emissionsvorrichtung (30) emittierten Strahlen durch den Fördergurt (14) hindurch auf die Sensorvorrichtung (26) zu ermöglichen.

2. Klassifizierungsvorrichtung (10) nach Anspruch 1, **dadurch gekennzeichnet, dass** die beiden Emissionsvorrichtungen (28, 30) zeitlich alternierend angesteuert sind.

3. Klassifizierungsvorrichtung (10) nach Anspruch 1 oder 2, **dadurch gekennzeichnet, dass** der Fördergurt (12, 14, 16) ein zumindest teilweise transparentes oder transluzentes Polymermaterial enthält oder aus diesem gebildet ist.

4. Klassifizierungsvorrichtung (10) nach Anspruch 3, **dadurch gekennzeichnet, dass** die zweite Emissionsvorrichtung (30) zwischen einem oberen Lasttrum (14) und einem unteren rücklaufenden Leertrum (16) des Förderbands (12) angeordnet ist.

5. Klassifizierungsvorrichtung (10) nach einem der vorhergehenden Ansprüche, **dadurch gekennzeichnet, dass** sie eine durch das Klassifiziersignal der Auswertevorrichtung ansteuerbare Entfernungseinrichtung (34) aufweist, um definierten Klassen zugehörige Objekte (20) aus dem Objektstrom zu entfernen.

6. Klassifizierungsvorrichtung (10) nach Anspruch 5, **dadurch gekennzeichnet, dass** die Entfernungseinrichtung (34) der Detektionsvorrichtung (22) in Förderrichtung des Förderbands (12) nachgeordnet ist.

7. Klassifizierungsvorrichtung (10) nach Anspruch 6, **dadurch gekennzeichnet, dass** die Entfernungseinrichtung (34) durch ein Ablenk-, Ausstoß- oder Ausblaselement gebildet ist, um das Objekt von dem Förderband (12) oder nach dem Förderband zu entfernen.

8. Klassifizierungsvorrichtung (10) nach einem der vorhergehenden Ansprüche, **dadurch gekennzeichnet, dass** die Auswertevorrichtung (32) ausgebildet ist, das Reflexionssignal mit einem ersten Referenzwert und das Transmissionssignal mit einem zweiten Referenzwert zu vergleichen, und das Klassifizierungssignal aus beiden Signalen zu bilden.

9. Klassifizierungsvorrichtung (10) nach einem der vorhergehenden Ansprüche, **dadurch gekennzeichnet, dass** die Sensorvorrichtung (26) durch eine quer zur Förderrichtung angeordnete Zeilenkamera gebildet ist.

10. Klassifizierungsvorrichtung (10) nach einem der vorhergehenden Ansprüche, **dadurch gekennzeichnet, dass** die erste und zweite Emissionsvorrichtung (28, 30) jeweils durch ein quer zur Förderrichtung erstreckendes lineares LED-Array gebildet sind.

11. Klassifizierungsvorrichtung (10) nach einem der vorhergehenden Ansprüche, **dadurch gekennzeichnet, dass** die Emissionsvorrichtungen (28, 30) zur Emission von Strahlung (40a, 40b) unterschiedlicher Wellenlänge ausgebildet ist.

12. Verfahren zum Klassifizieren von Objekten (20) in einem Objektstrom, welcher auf einem Förderband (12, 14, 16) durch den Erfassungsbereich einer Detektionsvorrichtung (22) hindurch transportiert wird, wobei in der Detektionsvorrichtung (22) die Objekte (20) detektiert und mehreren Klassen zugeordnet werden,
wobei die Detektionsvorrichtung (22) die im Erfassungsbereich befindlichen Objekte (20) mittels einer ersten und zweiten optischen Emissionsvorrichtung (28, 30) bestrahlt, welche mit Bezug auf die Förderebene auf unterschiedlichen Seiten des Fördergurts des Förderbands angeordnet sind, und wobei eine Sensorvorrichtung (26) eine von der ersten Emissionsvorrichtung (28) emittierte und von den Objekten (20) reflektierte Reflexionsstrahlung empfängt und daraus ein Reflexionssignal generiert, als auch eine von der zweiten Emissionsvorrichtung (30) emittierte und durch die Objekte (20) hindurchtretende Transmissionsstrahlung empfängt und daraus ein Transmissionssignal generiert, welches Reflexionssignal und Transmissionssignal von einer mit der Sensorvorrichtung (26) verbundenen Auswertevorrichtung (32) zu einem Klassifizierungssignal ausgewertet werden, um die einzelnen Objekte verschiedenen Klassen zuzuordnen. wobei ein zumindest teilweise transparenter oder transluzenter (44) Fördergurt (12, 14, 16) verwendet wird, um den Durchtritt der Transmissionsstrahlung durch den Fördergurt (14) hindurch zu ermöglichen.

13. Verfahren nach Anspruch 12, **dadurch gekennzeichnet, dass** die beiden Emissionsvorrichtungen (28, 30) zeitlich alternierend betrieben werden.

14. Verfahren nach Anspruch 12 oder 13, **dadurch gekennzeichnet, dass** in Abhängigkeit von dem Klassifizierungssignal eine Entfernungseinrichtung (34) angesteuert wird, um nach der Klassifizierung Objekte aus wenigstens einer definierten Klasse mittels wenigstens einer Entfernungseinrichtung (34) aus dem Objektstrom zu entfernen.

15. Verfahren nach Anspruch 14, **dadurch gekennzeichnet, dass** als Entfernungseinrichtung (34) eine Ableit- oder Ausblasvorrichtung verwendet wird, welche auszusondernde Objekte (20) von dem Förderband (12, 14, 16), insbesondere quer zu dessen Förderebene, entfernt.
